# EUROPÄISCHE PATENTSCHRIFT

(11) **EP 0 355 569 B1**
(45) Veröffentlichungstag und Bekanntmachung des Hinweises auf die Patenterteilung: **10.11.1993**
(21) Anmeldenummer: 89114624.3
(22) Anmeldetag: 08.08.1989
(51) Int. Cl.: F27B 9/30, F27B 9/12

(54) **Tunnelofen zum Brennen von verbrennbare Stoffe enthaltendem Brenngut**
Tunnel furnace for burning materials containing flammable ingredients
Four tunnel pour la cuisson d'une charge contenant des matières inflammables

(30) Priorität: 09.08.1988 DE 3826957
(43) Veröffentlichungstag der Anmeldung: 28.02.1990
(73) Patentinhaber: Hässler, Andreas, D-89155 Erbach (DE)
(72) Erfinder: Hässler, Andreas, D-89155 Erbach (DE)
(74) Vertreter: Thielking, Bodo, Dipl.-Ing.

(56) Entgegenhaltungen:
- BE-A- 677 112
- DE-A- 1 583 457
- US-A- 2 525 101

## Beschreibung

Die Erfindung betrifft einen Tunnelofen zum Brennen von verbrennbare Stoffe enthaltendem Brenngut, bei dem das Ofengas über einen Teil der Ofenlänge in zur Förderrichtung des Brennguts entgegengesetzter Richtung geführt ist und eine Anwärmzone am Ofeneingang, eine sich anschließende Aufheizzone sowie eine danach folgende Brennzone aufweist, ferner eine sich anschließende, bis zum Ofenausgang erstreckende Kühlzone. Weiterhin betrifft die Erfindung ein Verfahren zum Brennen in einem derartigen Tunnelofen.

Bei brennstoffhaltigen Formlingen, zum Beispiel porosierten Ziegeln, kohlehaltigen oder bituminösen Formlingen, Kohleelektroden, brennstoffhaltigen Besätzen und dergleichen bestehen verschiedene Probleme. Einerseits ist es problematisch, eine gute Abgasqualität zu erreichen, andererseits ist eine gute wärmewirtschaftliche Ausnutzung des im Besatz enthaltenden Problems schwierig. Dieses Problem besteht besonders, wenn die Formlinge aus kohlenwasserstoffhaltigen oder ölhaltigen Böden und Bindeton oder Plastifizierungsmitteln hergestellt und geformt wurden. Besonders problematisch ist es, Formlinge mit einem besonders hohen Anteil an verbrennbaren Substanzen zu brennen. Es kann dabei der Fall auftreten, daß ein höherer Brennstoffanteil im Besatz vorhanden ist, als er zur Führung des Brennprozesses überhaupt erforderlich ist.

Alle bisher bekanntgewordenen Tunnelöfen und Verfahren zum Brennen von brennstoffhaltigen Formlingen fordern einen hohen Installationsaufwand. Dabei sind umfangreiche Gasüberführungsleitungen außerhalb des Ofens vorgesehen. Weiterhin ist es bei den bekannten derartigen Brennverfahren nachteilig, daß man in das Gegenstrom-Wärmeaustausch-Verhältnis zwischen Kühl- und Brennzone eingreift.

Der Erfindung liegt die Aufgabe zugrunde, einen Tunnelofen und ein Verfahren zum Brennen der als bekannt vorausgesetzten Art so auszubilden, daß eine gute Abgasqualität -insbesondere bezüglich organischer Substanzen- erzielbar ist, ohne daß zum Erreichen dieser guten Abgasqualität umfangreiche Außeninstallationen erforderlich sind. Weiterhin liegt der Erfindung die Aufgabe zugrunde, den im Besatz enthaltenen Brennstoff im Ofenraum wärmewirtschaftlich gut zu nutzen. Die Brennprozeßführung soll einfacher als bisher möglich zu gestalten sein, ohne in das Gegenstrom-Wärmeaustausch-Verhältnis zwischen Kühl- und Brennzone einzugreifen. Darüberhinaus soll mit dem neuen Verfahren und dem neuen Tunnelofen der Ofendruck wesentlich herabgesetzt werden können, damit auch lange Brennkanäle ausführbar sind, ohne daß hierzu aufwendige Mittel wie Druckkompensation, Wasserrinnenabdichtung oder dergleichen erforderlich sind.

Die Lösung dieser Aufgabe erfolgt mit den Merkmalen von Anspruch 1 bzw. 17.

Durch den erfindungstypischen hohen freien Innenquerschnitt in der Aufheizzone ergeben sich günstige Ofengasbedingungen mit geringen Strömungsgeschwindigkeiten und entsprechend geringen Förderwiderständen durch den Ofen. Der erfindungsgemäße Ofen benötigt deshalb nur geringen Zug und kann demzufolge länger gebaut werden als herkömmliche Tunnelöfen. Wegen der erfindungsgemäß groß ausgebildeten Innenquerschnittsflächen ist auch der Kraftbedarf zur Ofengasförderung gering. Es ergeben sich außerdem vergrößerte Konvektionsflächen.

Da alle prozeßbedingten Wärmetransporte innerhalb des Ofenmantels ablaufen, arbeitet der Ofen mit geringerem Brennstoffbedarf als bekannte Systeme. Darüberhinaus wird das Abgasvolumen, das nicht mehr vom Gegenstromverhältnis in der Anwärmzone abhängig ist, reduziert. Die Abgasmenge kann mit dem neuen Tunnelofen und dem neuen Verfahren vorzugsweise nach dem Sauerstoffgehalt des Abgasstroms geregelt werden.

In dem erfindungsgemäßen Tunnelofen und Verfahren sind in der Aufheizzone stets zwei Strömungswege vorhanden, nämlich einer im Gleichstrom mit dem Brenngut, welcher die Wärme an die Aufheizzone abgibt bzw. abgegeben hat und ein weiterer im Gegenstrom, welcher der Aufheizzone Wärme aus Verbrennungsvorgängen von der Brennzone zuführt.

Es ist leicht möglich, vorhandene Tunnelöfen auf das neue Verfahren umzurüsten. Hierzu genügt ein Austausch der Aufheizzone. Dies läßt sich besonders einfach mit vorgefertigten Tunnelofenelementen bewerkstelligen.

Im Bereich der Kühl- und Brennzone muß in den Prozeßverlauf nicht eingegriffen werden. Dies ist vorteilhaft, weil vor allen Dingen diese Zone für die farbliche und qualitative Beschaffenheit des fertigen Brennprodukts bestimmend sind. Das neue Verfahren gewährleistet eine einwandfreie Qualität der Brennprodukte auch bei Ofenumstellungen.

Nach herrschender Lehre sind die Randspalten zwischen Ofeninnenfutter und Besatz im Tunnelofen, also die freien Innenquerschnittsflächen, möglichst klein zu halten. Im Gegensatz zu dieser herrschenden Lehre schlägt die Erfindung vor, die freie Innenquerschnittsfläche des Tunnelofens im Bereich der Aufheizzone und ggfs. der Anwärmzone sowie ggfs. einem Teil der Brennzone wesentlich größer zu gestalten als die gegenüber der herrschenden Lehre unverändert gebliebene Innenquerschnittsfläche im Bereich der Kühlzone und im daran anschließenden Bereich der Brennzone. Die erfindungsgemäß vorgesehenen großen freien Innenquerschnittsflächen können zur Förderung großer Gasmengen in Ofenlängsrichtung genutzt werden. Die Ofengasförderung kann also innerhalb des Brennkanals erfolgen und muß nicht wie bei bekannten Sonderkonstruktionen über außenliegende korrosionsanfällige Rohrleitungen bewerkstelligt werden.

Bevorzugte Ausführungsformen der Erfindung sind in den Unteransprüchen beschrieben.

Nachstehend werden bevorzugte Ausführungsformen der Erfindung anhand der Zeichnung im einzelnen beschrieben. Es zeigen:
- Figur 1: einen schematischen horizontalen Längsschnitt durch eine Ausführungsform des erfindungsgemäßen Tunnelofens,
- Figur 2: die Temperaturverlaufskurve in dem Tunnelofen gemäß Figur 1,
- Figur 3: einen Schnitt entlang Ebene III - III in Figur 1,
- Figur 4: einen vertikalen Längsschnitt durch eine zweite Ausführungsform des Tunnelofens,
- Figur 5: einen schematischen Längsschnitt durch eine dritte Ausführungsform des Tunnelofens,
- Figur 6: eine Temperaturverlaufskurve zum Tunnelofen gemäß Figur 5,
- Figur 7: einen schematischen Längsschnitt analog Figur 5 durch eine weitere Ausführungsform des Tunnelofens,
- Figur 8: einen Querschnitt durch den Tunnelofen gemäß Figur 5 entlang Ebene VIII - VIII.

Bei den verschiedenen Ausführungsformen ist die Anwärmzone mit A bezeichnet, die Aufheizzone mit B, die Brennzone mit C und die Kühlzone mit D.

Bei allen Ausführungsformen werden innerhalb des Ofens zwischen Ofeninnenwand und Besatz große freie Innenquerschnittsflächen vorgesehen. Diese freien Innenquerschnittsflächen, die sich durch die gesamte Aufheizzone bis zum Beginn der Brennzone erstrecken, können an verschiedenen Stellen vorgesehen sein. Bei den Ausführungsformen gemäß Figuren 1, 5 und 7 sind die freien Innenquerschnittsflächen oder Überführungsquerschnitte jeweils seitlich neben dem Besatz 2 vorgesehen. Bei der Ausführungsform gemäß Figur 4 ist die freie Innenquerschnittsfläche oberhalb des Besatzes, also zwischen Ofendecke und Oberkante des Besatzes vorgesehen. Eine weitere freie Querschnittsfläche ist bei der Ausführungsform gemäß Figur 4 durch einen im Besatz vorgesehenen durchgehenden Längskanal gebildet. Das Vorsehen der großen freien Innenquerschnittsflächen erlaubt es, daß entlang der Aufheizzone genügend Ofengas aus der Brennzone C zur Aufheizzone B und wieder zurück zur Brennzone C transportiert werden kann, um durch konvektive Wärmeübertragung auf diese Weise den Besatz in der Aufheizzone zu erwärmen. Die Ofengasströmung wird mit Gasfördereinrichtungen bewirkt. Derartige Gasfördereinrichtungen 7 sind vorzugsweise Saugstrahldüsen oder Ringmanteldüsen, die sich als besonders gut geeignet erwiesen haben.

Aus der Darstellung gemäß Figur 1 ist ersichtlich, daß das Ofengas in einer ersten, mit 3 bezeichneten Richtung strömt. Es kommt aus der Brennzone C, strömt durch die seitliche Querschnittsvergrößerung 1a, durchtritt das Brenngut 2 quer und strömt durch die seitliche Querschnittsvergrößerung 1b in Richtung auf die Brennzone C zurück. Statt dieser mit durchgehenden Pfeilen charakterisierten Strömungsrichtung ist auch eine entgegengesetzte Strömungsrichtung 3a möglich, die mit gestrichelten Pfeilen symbolisiert ist. Es ist auch ein periodischer Wechsel zwischen den unterschiedlichen Strömungsrichtungen möglich. In der Aufheizzone soll mehr Ofengas strömen, als üblicherweise in einem normalen Gegenstromtunnelofen dort strömt. Die höhere Ofengasmenge dient dazu, um den Besatz an dieser Stelle mit der frei werdenden exothermen Energie aus Verbrennungsvorgängen der Brennzone C zu versorgen.

Die Abfuhr des Ofengases erfolgt in einer Zone hoher Temperatur, und zwar dort dort, wo erfahrungsgemäß keine Schwelgase mehr vorhanden sind, also bei einer Temperatur von ca. 700 bis 900°C. Es können mehrere Abgasentnahmestellen 4 vorgesehen sein, welche sich über die gesamte Aufheizzone und bis in die Brennzone verteilen können. Diese Entnahmestellen können entsprechende Absperrorgane aufweisen, so daß damit die gewünschte Abgastemperatur und Abgaszusammensetzung erzielbar ist.

Figur 3 zeigt einen Querschnitt durch die Aufheizzone. Dort und aus Figur 1 ist ersichtlich, daß der Ofenbereich mit der vergrößerten freien Innenquerschnittsfläche als gewölbte Stahlblechschalenkonstruktion 5 luftdicht ausgeführt ist. Auf der Innenseite der Stahlblechschalenkonstruktion sind Keramikfasermatten 6 als Isolierstoffmatten vorgesehen. Die Ausführung in Keramikfaserkonstruktion ist ohne Schwierigkeiten deshalb möglich, weil der Abstand zwischen Besatz und Ofeninnenfläche so groß ist, daß keine Beschädigungen durch herabfallendes oder überstehendes Brenngut an der Innenseite der Ofenwand entstehen können.

Bei der Ausführungsform gemäß Figur 4 erfolgt in der Aufheizzone B die Gasströmung 3c oberhalb des Besatzes 2 und die Rückströmung 3d erfolgt durch den Besatz 2, vorzugsweise durch Längskanäle, die auch versetzt zueinander angeordnet sein können. Die Ausführungsform gemäß Figur 4 erfordert keine seitliche Ofenverbreiterung sondern lediglich eine Erhöhung der Ofendecke im Aufheizbereich.

In Figur 4 sind gleiche Teile mit gleichen Bezugszeichen wie in Figur 1 bezeichnet. Unterhalb der Ofendecke 105 sind Gasfördereinrichtungen 7 angeordnet, welche vorzugsweise als Ringdüsen ausgebildet sind. Mit 8 ist der Kamin bezeichnet und mit 9 ein Frischluftstutzen zur Herabminderung der Abgastemperatur bei direkter Verwendung zur Vorwärmung der Formlinge.

Figur 3 zeigt schematisch das Anordnen von Gitterwänden oder durchbrochenen Wänden 10 in den Bereichen mit vergrößerter freier Innenquerschnittsfläche. Diese können dann vorgesehen sein, wenn eine Abschirmung des Besatzes 2 von den in den Überführungsquerschnitten 1a und 1b geförderten Gasströmen 3 und 3a ratsam erscheint.

Bei dem erfindungsgemäßen Verfahren dient die Brennzone des Tunnelofens als thermische Nachverbrennungsstrecke. In einem ersten Schritt wird das heiße Ofengas aus der Brennzone des Ofens abgezogen und zur Erwärumg des kälteren Besatzes der Aufheizzone zugeführt. Die hierdurch in der Anwärmzone sich bildenden Schwelgase werden in die Brennzone oder eine solche Zone transportiert, deren Temperatur ausreicht, um die Schwelgase dort zur Zündung, Verbrennung und damit zum Heizen in Ofen zu bringen. Die hierdurch bewirkte Verbrennung und Heizwirkung in einer Zone hoher Temperatur erlaubt die thermische Reinigung der Schwelgase dort sowie die Entnahme von Abgasen aus dieser Zone. Es können die in heißem Zustand hier entnommenen gereinigten Abgase erneut in die Aufheizzone zur Wärmeabgabe transportiert werden. Dieses grundsätzliche Prinzip ist bei allen Ausführungsbeispielen gleich. Bei den Ausführungsformen der Tunnelöfen gemäß Figuren 5 bis 7 wird das Abgas an der Entnahmestelle mit hoher Temperatur nicht unmittelbar aus dem Ofen abgeführt sondern über innerhalb des Ofens geführte Leitungen, die die gesamte Aufheizzone durchsetzen und an deren Beginn aus dem Ofen austreten.

Das Schema gemäß Figur 5 veranschaulicht den Verlauf der verschiedenen Gasströme. Der mit 11 bezeichnete Tunnelofen weist drei jeweils gegenläufige Gaszüge oder Gasströmungswege innerhalb des Ofenmantels im Aufheizzonenbereich auf. Dabei verlaufen zwei Gaszüge, nämlich 12 und 13 gegenläufig zueinander und stehen in direkter Berührung mit dem Brenngut. Ein weiterer von insgesamt drei Strömen, nämlich der Strom 14 verläuft innerhalb des Ofens in einer Leitung entgegen der Brenngutdurchlaufrichtung. Dieser Gasstrom 14 kann seinen Wärmeinhalt über die Leitung und über die durchströmten Wärmetauscher 17 an die Aufheizzone abgeben. Der dritte Abgaszug oder Abgasstrom 14 wird durch die Abgasentnahmestellen 15, die Abgasleitungen 16a und 16b sowie durch die Wärmetauscher 17 gebildet, welche im dargestellten Ausführungsbeispiel innerhalb des Ofenmantels und zwar in den Bereichen 1a und 1b angeordnet sind. Nach seiner Abkühlung in den im Ofen liegenden Wärmetauschern 17 verläßt das Abgas den Tunnelofen über Leitungen 18, nachdem es die fühlbare Wärme an den Brennbesatz abgegeben hat. Das Abgas gelangt dann über den Kamin 19 in die Umgebungsluft.

Das Fördervolumen der Gaszüge 12 und 13 kann geregelt werden und größer oder kleiner als der Abgasförderstrom 14 werden, welcher innerhalb der Leitungen 16a und 16b geführt ist.

Figur 6 zeigt die Temperaturverlaufskurve zum Ofen gemäß Figur 5.

Figur 7 zeigt ein Betriebsschema mit drei aufeinanderfolgenden Gaszügen.

Figur 8 zeigt einen beispielhaften Querschnitt mit einer Anordnung der Abgasleitungen 16a und 16b innerhalb des Ofenmantels 20 mit dessen Innenfutter 21. Die Abgasleitungen 16a und 16b dienen bis zu den Wärmetauschern 17 der indirekten, konvektiven Wärmeabgabe an den Brennwagenbesatz 2. Damit wird das Abgas dort von ca. 900°C auf ca. 700°C abgekühlt. Es können deshalb die Wärmetauscher mit geringerer Temperatur beaufschlagt und demnach auch in metallischer Ausführung hergestellt werden. Die Abgasmenge durch die Leitung 18 wird mittels eines Ventilators 23 geregelt. Damit wird der indirekte Abgaszug 14 unter Unterdruck gehalten. Zwischen Wärmetauschern 17 und Brennwagenbesatz 2 werden an sich bekannte Umwälzmittel eingesetzt, um die Wärme von den Wärmetauschern auf den Brennwagenbesatz zu übertragen und den Abgasstrom abzukühlen.

Der Tunnelofen kann auch zur Reinigung von Schadstoffen herangezogen werden, die aus den eingesetzten Brennstoffen oder dem Brenngut selbst stammen. Es handelt sich hier im wesentlichen um Halogene sowie Schwefeloxyde, die bei erhöhten Temperaturen sehr reaktionswillig sind. Für solche Temperaturen von etwa 500°C bis 900°C steht im Tunnelofen genügend Raum für eine innerhalb des Ofens erfolgende Abgasreinigung zur Verfügung. Bei einer Ausführungsform (Fig.5) ist deshalb ein Feststoffilter 24 innerhalb des Ofenmantels in dem vergrößerten Ofenquerschnittsbereich 1a vorgesehen. Die im höheren Temperaturbereich freigesetzten Halogene werden durch die zirkulierenden Ströme 12 und 13 im kälteren Teil der Aufheizzone mit Kalk oder kalkhaltigen Rohlingen zur Reaktion gebracht. Die Zirkulationsströmung 12, 13 kann nach Richtung und Menge variiert werden, ggfs. auch periodisch umgekehrt werden. Zur Erreichung eines höheren Reinigungsgrades kann die Umlaufmenge der Zirkulationsströmung gegenüber dem abgeführten Abgasstrom erheblich gesteigert werden.

## Patentansprüche

1. Tunnelofen zum Brennen von verbrennbare Stoffe enthaltendem Brenngut, bei dem das Ofengas über einen Teil der Ofenlänge in zur Förderrichtung des Brennguts entgegengesetzter Richtung geführt ist und eine Anwärmzone am Ofeneingang, eine sich anschließende Aufheizzone sowie eine danach folgende Brennzone aufweist, ferner eine sich anschließende, bis zum Ofenausgang erstreckende Kühlzone,
dadurch gekennzeichnet,
daß die freie Innenquerschnittsfläche des Tunnelofens im Bereich der Aufheizzone (B) gegenüber der freien Innenquerschnittsfläche des Tunnelofens in mindestens einem Teil der Brennzone (C) und der Kühlzone (D) wesentlich vergrößert und daß im Bereich der vergrößerten Innenquerschnittsfläche (1a; 1b; 1c) das Ofengas (3) entlang einer Längsfläche des Besatzes (2) im Gegenstrom und entlang einer anderen Längsfläche des Besatzes (2) im Gleichstrom zum Brenngut geführt ist, wobei das Ofengas beim Übergang vom Gegenstrom in den Gleichstrom den Besatz (2) quer durchströmt und das Ofengas am in Brenngutförderrichtung gesehen hinteren Ende der Aufheizzone (B) und/oder vorderen Ende der Brennzone (C) dem Ofenkanal entnommen wird.

2. Tunnelofen nach Anspruch 1,
dadurch gekennzeichnet,
daß eine vergrößerte freie Querschnittsfläche (1a; 1b) an einer Längsseite des Tunnelofens vorgesehen ist.

3. Tunnelofen nach Anspruch 1 oder 2,
dadurch gekennzeichnet,
daß eine vergrößerte freie Querschnittsfläche (1c) zwischen Ofendecke (105) und Besatz (2) vorgesehen ist.

4. Tunnelofen nach Anspruch 1 oder 2,
dadurch gekennzeichnet,
daß vergrößerte Querschnittsflächen (1a und 1b) auf einander gegenüberliegenden Längsseiten des Tunnelofens vorgesehen sind.

5. Tunnelofen nach einem oder mehreren der Ansprüche 1 bis 4,
dadurch gekennzeichnet,
daß innerhalb des Ofenbesatzes (2) ein in Ofenlängsrichtung verlaufender Strömungskanal für das Ofengas vorgesehen ist.

6. Tunnelofen nach einem oder mehreren der Ansprüche 1 bis 5,
dadurch gekennzeichnet,
daß im Ofenraum angeordnete Gas-Fördereinrichtungen (7) für die Förderung des Ofengases vorgesehen sind.

7. Tunnelofen nach Anspruch 6,
dadurch gekennzeichnet,
daß die Gasfördereinrichtungen (7) Saugstrahldüsen (Ringmanteldüsen) sind.

8. Tunnelofen nach einem oder mehreren der Ansprüche 1 bis 7,
dadurch gekennzeichnet,
daß das dem Ofenkanal entnommene Ofengas in einer innerhalb des freien Querschnitts (1a; 1b) längs durch die Aufheizzone verlaufenden Leitung (16; 16a; 16b) bis zum Austritt aus dem Ofen geführt ist.

9. Tunnelofen nach einem oder mehreren der Ansprüche 1 bis 8,
dadurch gekennzeichnet,
daß in der Abgasleitung (16a; 16b; 16) ein Wärmetauscher (17) innerhalb des Ofenraums vorgesehen ist.

10. Tunnelofen nach einem oder mehreren der Ansprüche 1 bis 9,
dadurch gekennzeichnet,
daß innerhalb des vergrößerten freien Ofenquerschnitts (1a; 1b) ein Feststoffilter (24) zur Ofengasreinigung vorgesehen ist.

11. Tunnelofen nach einem oder mehreren der Ansprüche 1 bis 10,
dadurch gekennzeichnet,
daß der Feststoffilter (24) zum Entfernen von SO₂ ausgebildet ist.

12. Tunnelofen nach Anspruch 10,
dadurch gekennzeichnet,
daß der Feststoffilter zum Entfernen von F₂ ausgebildet ist.

13. Tunnelofen nach einem oder mehreren der Ansprüche 1 bis 12,
dadurch gekennzeichnet,
daß das Ofengas innerhalb der Ofenstrecke mit vergrößertem freien Querschnittsbereich (1a; 1b; 1c) vom hinteren Ende der Aufheizzone (B) und/oder vorderen Ende der Brennzone (C) aus der Gleichstromrichtung wieder in Gegenstromrichtung umgeleitet und im Gegenstrom durch den Ofenbereich mit vergrößertem freien Ofenquerschnitt (1a; 1b; 1c) bis zum Austritt aus dem Ofen geführt wird.

14. Tunnelofen nach einem oder mehreren der Ansprüche 1 bis 13,
dadurch gekennzeichnet,
daß die Strömungsrichtungen des Ofengases (3; 3a) innerhalb des vergrößerten freien Querschnittsbereichs (1a; 1b; 1c) umkehrbar sind, und zwar gegebenenfalls periodisch.

15. Tunnelofen nach einem oder mehreren der Ansprüche 1 bis 14,
dadurch gekennzeichnet,
daß mindestens im vergrößerten Querschnittsbereich der Tunnelofen als Stahlblechschalenkonstruktion mit innerer Isolierstoffschicht ausgebildet ist.

16. Tunnelofen nach einem oder mehreren der Ansprüche 1 bis 15,
dadurch gekennzeichnet,
daß seitlich neben dem Besatz (2) innerhalb des vergrößerten freien Querschnittsbereichs (1a; 1b) parallel sich zum Besatz (2) erstreckende durchbrochene Wände (10) vorgesehen sind.

17. Verfahren zum Brennen von verbrennbare Stoffe enthaltendem Brenngut, bei dem das Ofengas über einen Teil der Ofenlänge in zur Förderrichtung des Brennguts entgegengesetzter Richtung geführt ist und eine Anwärmzone am Ofeneingang, eine sich anschließende Aufheizzone sowie eine danach folgende Brennzone aufweist, ferner eine sich anschließende, bis zum Ofenausgang sich erstreckende Kühlzone,
dadurch gekennzeichnet,
daß die freie Innenquerschnittsfläche des Tunnelofens im Bereich der Aufheizzone (B) gegenüber der freien Innenquerschnittsfläche des Tunnelofens in mindestens einem Teil der Brennzone (C) und der Kühlzone (D) wesentlich vergrößert und daß im Bereich der vergrößerten Innenquerschnittsfläche (1a; 1b; 1c) das Ofengas (3) entlang einer Längsfläche des Besatzes (2) im Gegenstrom und entlang einer anderen Längsfläche des Besatzes (2) im Gleichstrom zum Brenngut geführt ist, wobei das Ofengas beim Übergang vom Gegenstrom in den Gleichstrom den Besatz (2) quer durchströmt und das Ofengas am in Brenngutförderrichtung gesehen hinteren Ende der Aufheizzone (B) und/oder vorderen Ende der Brennzone (C) dem Ofenkanal entnommen wird.

18. Verfahren zum Brennen nach Anspruch 17,
dadurch gekennzeichnet,
daß ein Tunnelofen nach einem oder mehreren der Ansprüche 1 bis 16 verwendet wird.

## Claims

1. Tunnel kiln for firing combustible material containing combustible substances wherein the furnace gas is guided over part of the furnace length in a direction opposite the conveyor direction of the combustible material and a pre-heating zone at the kiln entrance has an adjoining heating-up zone followed by a firing zone and then by an adjoining cooling zone extending up to the kiln exit,
characterised in that the free internal cross-section surface of the tunnel kiln is substantially enlarged in the area of the heating-up zone (B) compared to the free internal cross-sectional surface of the tunnel kiln in at least one part of the firing zone (C) and cooling zone (D) and that in the area of the enlarged internal cross-sectional surface (1a; 1b, 1c) the furnace gas (3) is guided along one longitudinal surface of the charge (2) in counter flow and along another longitudinal surface of the charge (2) in parallel flow with the combustible material wherein at the transition from the counter flow to parallel flow the furnace gas flows across the charge (2) and the furnace gas is removed from the furnace channel at the rear end of the heating-up zone (B) and/or front end of the firing zone (C), seen in the conveyor direction of the combustible material.

2. Tunnel kiln according to claim 1,
characterised in that an enlarged free cross-sectional surface (1a;1b) is provided on a long side of the tunnel kiln.

3. Tunnel kiln according to claim 1 or 2
characterised in that an enlarged free cross-sectional surface (1c) is provided between the kiln ceiling (105) and charge (2).

4. Tunnel kiln according to claim 1 or 2
characterised in that enlarged cross-sectional surfaces (1a and 1b) are provided on opposite longitudinal sides of the tunnel kiln.

5. Tunnel kiln according to one or more of claims 1 to 4
characterised in that a flow channel for the furnace gas running in the longitudinal direction of the kiln is provided inside the kiln charge (2).

6. Tunnel kiln according to one or more of claims 1 to 5
characterised in that gas conveyor means (7) are mounted in the kiln chamber for conveying the furnace gas.

7. Tunnel kiln according to claim 6
characterised in that the gas conveyor means (7) are suction jet nozzles (ring sleeve nozzles).

8. Tunnel kiln according to one or more of claims 1 to 7
characterised in that the furnace gas removed from the furnace channel is guided up to the outlet from the kiln in a pipe (16; 16a;16b) running inside the free cross-section (1a;1b) lengthwise through the heating-up zone.

9. Tunnel kiln according to one or more of claims 1 to 8
characterised in that a heat exchanger (17) is provided inside the furnace chamber in the waste gas pipe (16a; 16b; 16).

10. Tunnel kiln according to one or more of claims 1 to 9
characterised in that a solids filter (24) is provided inside the enlarged free kiln cross-section (1a;1b) for cleaning the furnace gas.

11. Tunnel kiln according to one or more of claims 1 to 10
characterised in that the solids filter (24) is designed for removing SO₂.

12. Tunnel kiln according to claim 10
characterised in that the solids filter is designed for removing F₂.

13. Tunnel kiln according to one or more of claims 1 to 12
characterised in that the furnace gas is directed inside the furnace section with an enlarged free cross-sectional area (1a; 1b; 1c) from the rear end of the heating-up zone (B) and/or front end of the firing zone (C) out of the parallel flow direction and back into the counter flow direction and is guided in counter flow through the furnace area with enlarged free furnace cross-section (1a; 1b; 1c) up to the exit from the kiln.

14. Tunnel kiln according to one or more of claims 1 to 13
characterised in that the flow directions of the furnace gas (3;3a) are reversible inside the enlarged free cross-sectional area (1a; 1b; 1c), namely periodically if required.

15. Tunnel kiln according to one or more of claims 1 to 14
characterised in that
the tunnel kiln is designed at least in the enlarged cross-sectional area as a sheet steel shell construction with inner insulating material.

16. Tunnel kiln according to one or more of claims 1 to 15
characterised in that broken walls (10) extending parallel to the charge (2) are provided at the side next to the charge (2) inside the enlarged free cross-sectional area (1a;1b).

17. Process for firing combustible material containing combustible substances, wherein the furnace gas is guided over a part of the furnace length in a direction opposite to the conveyor direction of the combustible material and a pre-heating zone at the furnace entrance has an adjoining heating-up zone as well as a following firing zone followed by a cooling zone extending up to the furnace exit,
characterised in that the free internal cross-sectional surface of the tunnel kiln is substantially enlarged in the area of the heating-up zone (B) opposite the free internal cross-sectional surface of the tunnel kiln in at least one part of the firing zone (C) and cooling zone (D) and that in the area of the enlarged inner cross-sectional surface (1a;1b;1c) the furnace gas (3) is guided along one longitudinal surface of the charge (2) in counter flow and along another longitudinal surface of the charge (2) in parallel flow with the combustible material, wherein at the transition from the counter flow to parallel flow the furnace gas flows across the charge (2) and the furnace gas is removed from the furnace channel at the rear end of the heating-up zone (B) and/or front end of the firing zone (C) seen in the conveyor direction of the combustible material.

18. Process for firing according to claim 17
characterized in that a tunnel kiln according to one or more of claims 1 to 16 is used.

## Revendications

1. Four four tunnel pour la cuisson de matières contenant des substances inflammables, le gaz en circulation dans le four étant conduit dans une partie du four, dans le sens de la longueur de celui-ci, dans la direction opposée à celle du transport de la charge, ce four tunnel comprenant une zone de préchauffage, située à l'entrée du four et suivie d'une zone de chauffage, à laquelle succède une zone de cuisson, qui est suivie d'une zone de refroidissement s'étendant jusqu'à la sortie du four,
caractérisé par le fait
que la surface de la section interne, libre four tunnel est considérablement plus grande dans la zone de chauffage (B) que dans une partie au moins de la zone de cuisson (C) et de la zone de refroidissement (D) et
que, dans cette partie du four tunnel présentant une surface agrandie de la section interne, libre (1a; 1b; 1c), le gaz (3) en circulation dans le four est conduit le long d'une surface longitudinale de la charge (2), en contre-courant et le long de l'autre surface longitudinale de la charge (2), dans le sens de transport de cette dernière, de sorte qu'il traverse la charge (2) lorsqu'il passe du contre-courant au courant dans le sens de transport de la charge (2)/2), et qu'il est évacué hors du canal du four à l'extrémité arrière de la zone de chauffage (B) - vue dans le sens de transport de la charge - et/ou à l'extrémité avant de la zone de cuisson (C).

2. Four tunnel selon revendication 1,
caractérisé par le fait
qu'une surface agrandie de la section interne, libre (1a; 1b) est prévue sur un grand côté du four tunnel.

3. Four tunnel selon revendication 1 ou 2,
caractérisé par le fait
qu'une surface agrandie de la section interne, libre (1c) est prévue entre le plafond du four (105) et la charge (2).

4. Four tunnel selon revendication 1 ou 2,
caractérisé par le fait
que des surfaces agrandies de la section interne, libre (1a et 1b) sont prévues sur les grands côtés du four tunnel se faisant face.

5. Four tunnel selon une ou plusieurs revendications 1 à 4,
caractérisé par le fait
qu'un canal d'écoulement du gaz est prévu à l'intérieur de la charge (2), dans le sens de la longueur du four.

6. Four tunnel selon une ou plusieurs revendications 1 à 5,
caractérisé par le fait
que des dispositifs de transport (7) du gaz sont prévus à l'intérieur du four.

7. Four tunnel selon revendication 6,
caractérisé par le fait
que les dispositifs de transport (7) du gaz sont des buses à jet aspirant (tuyères annulaires).

8. Four tunnel selon une ou plusieurs revendications 1 à 7,
caractérisé par le fait
que le gaz prélévé dans le canal du four est conduit jusqu'à la sortie du four par une tuyauterie (16; 16a; 16b) aménagée à l'intérieur de la surface de la section libre (1a; 1b) et traversant la zone de chauffage dans le sens de la longueur de celle-ci.

9. Four tunnel selon une ou plusieurs revendications 1 à 8,
caractérisé par le fait
qu'un échangeur thermique (17) est prévu dans la conduite de gaz d'échappement (16a; 16b; 16).

10. Four tunnel selon une ou plusieurs revendications 1 à 9,
caractérisé par le fait
qu'un filtre de solides (24) est prévue dans la surface agrandie de la section interne, libre aux fins d'épuration du gaz en circulation dans le four.

11. Four tunnel selon une ou plusieurs revendications 1 à 10,
caractérisé par le fait
que le filtre de solides (24) est conçu pour l'élimination de SO₂.

12. Four tunnel selon revendication 10,
caractérisé par le fait
que le filtre de solides (24) est conçu pour l'élimination de F₂.

13. Four tunnel selon une ou plusieurs revendications 1 à 12,
caractérisé par le fait
que, dans les zones présentant des surfaces agrandies de la section interne, libre (1a; 1b; 1c), la direction du gaz en circulation dans le four est inversée à l'extrémité postérieure de la zone de chauffage (B) et/ou de l'extrémité antérieure de la zone de cuisson (C), de sorte que le gaz est alors conduit, en contre-courant, à travers les zones présentant des surfaces agrandies de la section interne, libre (1a; 1b; 1c), jusqu'à la sortie du four.

14. Four tunnel selon une ou plusieurs revendications 1 à 13,
caractérisé par le fait
que les directions d'écoulement du gaz en circulation dans le four (3; 3a) peuvent être inversées, le cas échéant périodiquement, dans les zones présentant des surfaces agrandies de la section interne, libre.

15. Four tunnel selon une ou plusieurs revendications 1 à 14,
caractérisé par le fait
qu'il est exécuté en forme de coque en tôle d'acier et pourvu à l'intérieur d'une couche isolante, au moins dans les zones présentant un agrandissement des surfaces de la section interne, libre.

16. Four tunnel selon une ou plusieurs revendications 1 à 15
caractérisé par le fait
que des parois à jour (10) sont prévues sur les côtés, parallèlement à côté la charge (2), dans les zones présentant des surfaces agrandies de la section interne, libre (1a; 1b).

17. Procédé de cuisson de charges contenant des substances inflammables, dans le cadre duquel le gaz en circulation dans le four est conduit dans une partie du four, dans le sens de la longueur de celui-ci, dans la direction opposée à celle du transport de la charge, ce four tunnel comprenant une zone de préchauffage, située à l'entrée du four et suivie d'une zone de chauffage, à laquelle succède une zone de cuisson, qui est suivie d'une zone de refroidissement s'étendant jusqu'à la sortie du four,
caractérisé par le fait
que la surface de la section interne, libre four tunnel est considérablement plus grande dans la zone de chauffage (B) que dans une partie au moins de la zone de cuisson (C) et de la zone de refroidissement (D) et
que, dans cette partie du four tunnel présentant une surface agrandie de la section interne, libre (1a; 1b; 1c), le gaz (3) en circulation dans le four est conduit le long d'une surface longitudinale de la charge (2), en contre-courant et le long de l'autre surface longitudinale de la charge (2), dans le sens de transport de cette dernière, de sorte qu'il traverse la charge (2) lorsqu'il passe du contre-courant au courant dans le sens de transport de la charge (2), et qu'il est évacué hors du canal du four à l'extrémité arrière de la zone de chauffage (B) - vue dans le sens de transport de la charge - et/ou à l'extrémité avant de la zone de cuisson (C).

18. Procédé de cuisson selon revendication 17,
caractérisé par le fait
qu'un four tunnel selon une ou plusieurs revendications 1 à 16 est utilisé.
